# EUROPÄISCHE PATENTSCHRIFT

(11) **EP 1 311 794 B1**
(45) Veröffentlichungstag und Bekanntmachung des Hinweises auf die Patenterteilung: **16.04.2008**
(21) Anmeldenummer: 01965194.2
(22) Anmeldetag: 16.08.2001
(51) Int. Cl.: F41A 9/18, F41C 7/02

(54) **VORRICHTUNG FÜR EINE HANDFEUERWAFFE**
DEVICE FOR A SMALL ARM
DISPOSITIF POUR ARME A FEU DE POING

(30) Priorität: 25.08.2000 DE 10041945
(43) Veröffentlichungstag der Anmeldung: 21.05.2003
(73) Patentinhaber: Malindretos, Lars, 47804 Krefeld (DE)
(72) Erfinder: Malindretos, Lars, 47804 Krefeld (DE)
(74) Vertreter: COHAUSZ DAWIDOWICZ HANNIG & SOZIEN
(86) Internationale Anmeldenummer: PCT/EP2001/009451
(87) Internationale Veröffentlichungsnummer: WO 2002/016858

(56) Entgegenhaltungen:
- US-A- 5 056 252
- US-A- 5 452 533
- DATABASE WPI Week 199610 Derwent Publications Ltd., London, GB; AN 1996-096433 XP002184411 & RU 2 037 130 C (IZHEV MEKH), 9. Juni 1995 (1995-06-09)
- DATABASE WPI Week 200012 Derwent Publications Ltd., London, GB; AN 2000-135587 XP002184412 & RU 2 120 597 C (IZHEV MEKH), 20. Oktober 1998 (1998-10-20)

## Beschreibung

Die Erfindung betrifft eine Vorrichtung zur Zufuhr von Patronen aus Magazinen in Handfeuerwaffen insbesondere in Gewehren mit einer Patronenzufuhreinrichtung, die von einem Röhrenmagazin die Patronen durch eine Einrichtung insbesondere Wippe/Löffel zum Lauf transportiert, und mit einem Verschluss, der die Patronen von der Patronenzufuhreinrichtung aufnimmt, in den Lauf schiebt und den Lauf verschließt, wobei die Einrichtung insbesondere Wippe/Löffel der Patronenzufuhreinrichtung aus dem Zwischenraum zwischen dem Röhrenmagazin und dem Schloßblech und/oder aus dem Zwischenraum zwischen dem Patronenlager und dem Schloß entfernbar ist und in diesem freien Zwischenraum ein Patronen-Einsteckmagazin einschiebbar ist.

Die von der amerikanischen Polizei verwendeten Vorderschaftrepetierflinten sind mit Röhrenmagazinen und entsprechender Zufuhrvorrichtung ausgestattet, deren Magazinkapazität in der Regel zwischen 4 und 6 Patronen beträgt. Im Ernstfall dauert ein Nachladen solcher Waffen zu lange, so dass der Polizist nach einmaligem Leerschießen seiner Flinte auf seine Kurzwaffe (Pistole oder Revolver) angewiesen ist. Dies hat in der Vergangenheit zu verheerenden, teilweise Aufsehen erregenden Verläufen von Feuergefechten geführt.

Es ist bekannt, einzelne Läufe von Handfeuerwaffen durch waffenseitig eindeutig definierte Arten von Magazinen zu bewirtschaften. Wird ein formgünstiges Röhrenmagazin verwendet, nimmt der Konstrukteur eine begrenzte Feuerkraft und eine lange Nachladezeit in Kauf. Verwendet man auswechselbare Einsteckmagazine, nimmt man nachteilige Waffenformen und ein ungünstiges Handling - insbesondere beim Transport und beim ersten Zugriff - in Kauf.

Ferner ist nach Stand der Technik (US 5056252, US 4864758, US 5456153, US 5452533) bekannt, an ein Röhrenmagazin einer Repetier-Handfeuerwaffe Einsteckmagazine mittels eines zusätzlich montierten Kastens als erweiternde Einheit anzubringen. Dadurch wird die röhrenmagazineigene Kapazität gemindert.

Die in den genannten Schriften vorgeschlagene Lösung, die Patronen zunächst aus dem Einsteckmagazin dem Röhrenmagazin und von dort aus über die Patronenzufuhreinrichtung dem Lauf zuzuführen, bedarf einer Reihe von Modifikationen sowie zusätzlicher Teile und birgt durch den langen Weg ein erhöhte Störungsrisiko. Außerdem kann der eingangs erwähnte, zusätzlich montierte Kasten das Handling der Waffe unter Umständen lebensbedrohlich beeinträchtigen.

Aus der RU 20 37 130, welche eine Grundlage für die Oberbegriffe der unabhängigen Ansprüche 1 und 2 bildet, ist es bekannt, eine Wippe, die die Patronen aus dem Röhrenmagazin schräg nach oben in den Lauf führt, vollständig nach unten zu klappen, um einen Raum frei zu geben, in dem ein Einsteckmagazin von unten schiebbar ist. In der Schrägstellung nach oben muss die Wippe auf Grund ihrer verhältnismäßig kurzen Länge nach ihrem Drehpunkt nach dem Einsteckraum in einem steilen Winkel nach oben gestellt sein, wodurch es leicht zu Störungen kommen kann.

Ferner ist es aus der RU 21 20 597 bekannt, eine Wippe mit einem so breiten inneren Zwischenraum zu gestalten, dass in diesem Zwischenraum das Einsteckmagazin einschiebbar ist.

Aufgabe der Erfindung ist es, die Patronenzufuhrvorrichtung einer Handfeuerwaffe mit Röhrenmagazin so zu gestalten, dass derselbe Lauf aus zwei verschiedenartigen Magazinen bewirtschaftet werden kann, wobei ein Wechsel zwischen den verschiedenen Magazinarten in Sekundenschnelle vor sich gehen soll, die ursprüngliche Handlichkeit sowie die Kapazität der beteiligten Magazinarten erhalten bleiben soll und eine sichere störungsfreie Zufuhr der Patronen aus dem Röhrenmagazin zum Lauf gegeben ist.

Diese Aufgabe wird erfindungsgemäß durch wobei die Merkmale der unabhängigen Ansprüche 1 und 2 gelöst, wobei die Einrichtung insbesondere Wippe/Löffel der Patronenzufuhreinrichtung aus dem Zwischenraum zwischen dem Röhrenmagazin und dem Schlossblech entfernbar ist und in diesem freien Zwischenraum ein Patronen-Einsteckmagazin einschiebbar ist

Die vorliegende Erfindung betrifft eine Patronenzufuhrvorrichtung für Repetier-Handfeuerwaffen mit deren Hilfe zusätzlich zum vorhandenen Röhrenmagazin auch Einsteckmagazine verwendet werden können. Hierbei ist eine sichere und störungsfreie Zuführung der Patronen aus dem Röhrenmagazin in den Lauf gegeben. Neben den ca. 6 Projektilen des eingebauten Röhrenmagazins kann, bei Bedarf, wenn dieses leergeschossen ist, sehr schnell auf übliche Einsteckmagazine zurückgegriffen werden. Das Handling der Waffe ist ohne Einsteckmagazin nach wie vor gegeben, mit der Zusatzoption, auswechselbare Einsteckmagazine benutzen zu können, ohne die Feuerkraft durch aufwendiges Nachladen zu beeinflussen.

Mit der vorliegenden Innovation ausgerüstete Waffen bieten weiterhin alle Vorteile der so stark etablierten Repetierflinten mit Röhrenmagazin, sind aber im Fall eines Falles in Sekundenschnelle per Einsteckmagazin mit beispielsweise 5 oder 8 Patronen nachladbar, wobei dies durch Mitführen von weiteren handlichen Einsteckmagazinen wiederholt werden kann.

Die erfindungsgemäße Lösung ist eine Erweiterung der Patronenzufuhrvorrichtung einer Waffe mit Röhrenmagazin um einen Freiheitsgrad.

Bei einer erfindungsgemäßen Lösung gemäß unabhängigen Anspruch 1 wird nur ein Teil der Wippe in einer oberen etwa waagerechten Stellung, in der sie in den Zwischenraum hineinreicht, in eine untere, etwa senkrechte Stellung nach unten verschwenkbar ist, um den Zwischenraum freizugeben, und vorzugsweise in der oberen Stellung arretierbar ist.

Auf Grund der Teilung der Wippe in einen inneren Teil und einen äußeren verschwenkbaren Teil gelingt es, dass die Achse des inneren Teils ausreichend weit hinter der Achse des nicht dargestellten Schlagstücks liegt. Hierdurch ist sichergestellt, dass beim Heben der Wippe die Patrone mit ihrem Patronenboden genügend angehoben wird, um von dem Verschluss während seiner Bewegung zum Lauf erfasst zu werden.

Bei einer weiteren favorisierten Variante gemäß unabhängigen Anspruch 2 wird die Zufuhrvorrichtung, genauer gesagt die Wippe und ihr Antrieb, gleitend im Systemkasten gelagert, so dass eine Vor- und Rückbewegung möglich ist. In der vorderen eingerasteten Position können die verschiebbaren Teile wie üblich arbeiten, d. h. die Patronen aus dem Röhrenmagazin aufnehmen und dem Lauf der Waffe zuführen. Befinden sich die beweglichen Teile in der hinteren eingerasteten Position, ist der Platz frei für ein Einsteckmagazin, das durch eine dafür vorgesehene Vorrichtung arretiert wird.

Bei einer Ausführungsform werden die obengenannten Teile in einen Rahmen gefasst, der dann selbst als Einsteckmagazin verwendet wird. Die Aufgabe dieses "Dienstleistungsmagazins" ist es, die Patronen aus dem Röhrenmagazin auszunehmen und dem Lauf der Waffe zuzuführen. In der Regel wird es zu Beginn des Waffengebrauchs Verwendung finden, um die Handlichkeit der Waffe beim ersten Zugriff beizubehalten. Ist das Röhrenmagazin dann leergeschossen, wird die erfindungsgemäße Vorrichtung wie beispielsweise bei Selbstladepistolen üblich, per Knopfdruck ausgeworfen und ein voll geladenes, herkömmliches Einsteckmagazin nachgeführt.

Vorteilhafte Ausgestaltungen der Erfindung sind in den Unteransprüchen aufgeführt.

Aufgrund der Merkmale des Anspruchs 11 kann ohne weitere Zwischenmechanismen die Patrone direkt dem Einsteckmagazin entnommen werden. Hierdurch kann auch ein handelsübliches oder nur wenig technisch geändertes Einsteckmagazin verwendet werden.

Ausführungsbeispiele der Erfindung sind in den Zeichnungen auszugsweise in senkrechten Schnitten dargestellt und werden im folgenden näher beschrieben. Es zeigen
- Fig. 1: die Waffe ohne Patronen-Einsteckmagazin,
- Fig. 2: die Waffe mit Patronen-Einsteckmagazin
- Fig. 3: die Waffe mit Patronen-Einsteckmagazin und Verschluß
- Fig. 4: die Waffe mit einer verschwenkbaren Wippe in einer waagerechten Stellung zur Aufnahme von Patronen aus dem Röhrenmagazin,
- Fig. 5: die Waffe mit einer verschwenkbaren Wippe halb heruntergeschwenkt,
- Fig. 6: die Waffe mit einer verschwenkbaren Wippe in einer unteren Stellung, so dass ein Einsteckmagazin aufnehmbar ist.

Eine handelsübliche Vorderschaftrepetierflinte mit Abzug 14 weist einen geschlossenen Systemkasten 2 auf, in dem sich das Schloss mit Abzugsmechanismus und Sicherung sowie dem in Fig. 3 dargestellten Verschluss 22 mit Platte (Steuerblock) 23 für die nicht dargestellte Repetiervorrichtung und die Patronenzufuhrvorrichtung 3 -7 befinden. Die Patronenzufuhrvorrichtung weist eine Wippe (Löffel) 3 mit einer Achse 4, einem Antrieb 5 für die Wippe (Löffel), eine Feder 6 für den Antrieb und ein Gegenlager 7 mit Bahn 10 für die Feder auf. Unter dem Lauf 1 ist ein Röhrenmagazin 11 angebracht.

Beim Vorderschaftrepetierer wird durch Zurückziehen des Vorderschafts der Verschluss 22 geöffnet, der bei seiner Rückwärtsbewegung die vorher abgefeuerte Patrone hinauszieht und das Schloss spannt, ist der Verschluß 22 in seiner hinteren Position angelangt, wird eine Patrone 15 aus dem Röhrenmagazin 11 gelöst und durch Federkraft der Patronenzufuhrvorrichtung 3 - 7 zugebracht.

Durch Wiedervorziehen des Vorderschafts bringt die Patronenzufuhrvorrichtung die Patrone 15 zum Lauf 1, der Verschluß 22 führt sie ein und verriegelt den Lauf 1 zum Schuss nach hinten hin ab. Bei einer Selbstladewaffe ist dieser Vorgang durch die Ausnutzung der im Schuss entstehenden, heißen Gase oder des Rückstoßimpulses automatisiert.

Befindet sich im Röhrenmagazin 11 keine Patrone 15 mehr, so kann der Schütze die Patronenzufuhrvorrichtung 3, 4, 5, 6, 7 über den Wechsler 12 im Langloch 8 von der vorderen einrastenden Position 19, in der die Patronenzufuhrvorrichtung 3, 4, 5, 6, 7 arbeitsfähig ist, in eine hintere einrastende Ruheposition 9 verlagern. Hierzu weist das Langloch 8 an beiden Enden Ausnehmungen 9,19 auf.

In einem nicht dargestellten Ausführungsbeispiel ist dieser Vorgang automatisiert, in dem durch Austritt der letzten Patrone 15 aus dem Röhrenmagazin 11 der Wechsler 12 mit den Führungsstangen der nicht dargestellten Repetiervorrichtung verbunden wird.

Der Systemkasten 2 ist dann zwischen Röhrenmagazin 11 und Schlossblech 13 von unten her offen, so dass in den hierdurch entstanden Zwischenraum 21 ein Einsteckmagazin 16, mit Aussparungen 17 (in denen die hier nicht dargestellten, jetzt ohne Funktion arbeitenden Führungsstangen Auslauf finden) eingeführt werden kann und an der Magazinhalterast 20 und der Führung 18 des Schlossblechs 13 fixiert wird.

Die Funktion der Schusswaffe ist nun die gleiche wie eingangs beschrieben. Lediglich werden die Patronen 15 nun von dem in Fig. 3 dargestellten Verschluss 22 direkt aus dem Einsteckmagazin 16 dem Lauf 1 zugeführt.

Somit ist es möglich, den selben Lauf aus verschiedenartigen Magazinen zu bewirtschaften, insbesondere aus Röhren- und Einsteckmagazinen, weil die Zufuhrvorrichtung mindestens einen Freiheitsgrad mehr aufweist, als es für eine der Magazinarten notwendig ist

Den verschiedenen Bedürfnissen von Polizeibeamten und Sportschützen kann durch unterschiedliche Varianten der Innovation Folge geleistet werden. So wird beispielsweise für den Polizeimarkt eine Ausführung besonders interessant sein, deren Zufuhrvorrichtung sich beim Wechsel der Magazinarten einfach, wie oben beschrieben, in den Schlosskasten einzieht oder sich aus dem Schlosskasten verschwenken läßt.

Den Ansprüchen von Sportschützen wird dagegen eine Ausführung besonders gerecht, bei der die Zufuhrvorrichtung für das Röhrenmagazin als eine Art "Dienstleistungsmagazin" konstruiert ist, das einem Gebrauch und seiner äußeren Form nach als Einsteckmagazin abstrahiert werden kann und oben bereits als "zweite favorisierte Variante" genauer beschrieben wurde. Der Sportschütze führt also dem Lauf seiner Waffe Patronen entweder direkt über ein herkömmliches Einsteckmagazin oder über die eingesteckte erfindungsgemäße Zufuhrvorrichtung aus dem Röhrenmagazin zu. Diese Ausführung eignet sich besonders dazu, in Kombination mit einem modifizierten Schlossblech, als Nachrüstsatz angeboten zu werden.

Im Ausführungsbeispiel nach Fig. 3 weist der sich im Systemkasten (Gehäuse) längsbeweglich Verschluß 22 eine untere waagerechte Platte 23 auf, die gegenüber dem Verschluß verschieblich ist und einen Riegel betätigt, sobald der Verschluß die Schließstellung erreicht hat, indem er den mit der Patrone gefüllten Lauf hinten verschließt. Hierbei wird der Riegel in eine innere Ausnehmung oder hinter einen Anschlag des Systemkastens bewegt, so dass der Verschluß gegen eine rückwärtige Bewegung gesperrt ist, wenn die Patrone abgefeuert wird.

An der Unterseite des Verschlusses 22 ist ein Vorsprung 24 in Form eines sich längs erstreckenden Profils befestigt, der die Platte 23 nach unten überragt und mit seinem vorderen Ende gegen die oberste Patrone 15 des Einsteckmagazins 16 stößt, wenn der Verschluß 22 durch den Vorderschaft nach vorne auf den Lauf zu verschoben wird. Hierdurch wird die oberste Patrone aus dem Einsteckmagazin in den Lauf geschoben.

Im Ausführungsbeispiel nach Fig. 4 bis 6 ist die Wippe zweigeteilt mit einem an der Achse 28 angelenkten Teil 25 und einem am Teil 25 angelenkten äußeren Teil 29, der in den Zwischenraum 21 hineinragt, wenn er die Patronen aus dem Röhrenmagazin 11 aufnehmen und dem Lauf zuführen soll. Ist dagegen ein Einsteckmagazin 16 eingeschoben, so kann hierzu vorher der Teil 29 nach unten aus dem Zwischenraum 21 weggeschwenkt werden.

Am Teil 25 ist ein Arretierungsteil (Schieber 26) gelagert, durch das das Teil 29 in der waagerechten arbeitsfähigen Stellung feststellbar ist.

### Positionszeichenliste:

- 1:: Lauf
- 2:: Systemkasten
- 3:: Wippe
- 4:: Achse für Wippe
- 5:: Antrieb für Wippe
- 6:: Feder für Antrieb 5
- 7:: Gegenlager für Feder 6
- 8:: Langloch
- 9:: Lager für Ruheposition
- 10:: Bahn für Gegenlager 7
- 11:: Röhrenmagazin
- 12:: Wechsler
- 13:: Schlossblech
- 14:: Abzug
- 15:: Patrone
- 16:: Einsteckmagazin
- 17:: Aussparungen
- 18:: Führung (am Schlossblech)
- 19:: Lager für vordere Position
- 20:: Magazinhalterrast (für den nicht dargestellten, herkömmlichen Magazinhalter)
- 21:: Zwischenraum
- 22:: Verschluß
- 23:: Platte (Steuerblock)
- 24:: Patronenmitnehmer des Verschlusses
- 25:: Führungsteil der geteilten Wippe
- 26:: Schieber
- 27:: Langloch im Schieber
- 28:: Achse für geteilte Wippe
- 29:: Patronenaufnahmeteil der geteilten Wippe
- 30:: Achse der geteilten Wippe

## Patentansprüche

1. Vorrichtung zur Zufuhr von Patronen (15) aus Magazinen in Handfeuerwaffen insbesondere in Gewehren mit einer Patronenzufuhreinrichtung (3 - 7; 25 - 29), die von einem Röhrenmagazin (11) die Patronen durch eine Einrichtung insbesondere Wippe/Löffel (3; 25 - 29) zum Lauf (1) transportiert, und mit einem Verschluss, der die Patronen von der Patronenzufuhreinrichtung aufnimmt, in den Lauf schiebt und den Lauf verschließt, wobei die Einrichtung insbesondere Wippe/Löffel (3, 25, 29) der Patronenzufuhreinrichtung aus dem Zwischenraum zwischen dem Röhrenmagazin und dem Schloßblech (13) und/oder aus dem Zwischenraum zwischen dem Patronenlager und dem Schloß entfernbar ist und in diesem freien Zwischenraum (21) ein Patronen-Einsteckmagazine (16) einschiebbar ist, **dadurch gekennzeichnet, dass** die Wippe (25 - 29) geteilt ist insbesondere mit einem an einer Achse (28) angelenkten Teil (25) und einem am angelenkten Teil (25) angelenkten äußeren Teil (29), wobei nur das äußere Teil (29) der Wippe in einer oberen etwa waagerechten Stellung, in der sie in den Zwischenraum hineinreicht um eine weitere Achse (30), in eine untere, etwa senkrechte Stellung nach unten verschwenkbar ist, um den Zwischenraum (21) freizugeben, und vorzugsweise in der oberen Stellung arretierbar ist.

2. Vorrichtung zur Zufuhr von Patronen (15) aus Magazinen in Handfeuerwaffen insbesondere in Gewehren mit einer Patronenzufuhreinrichtung (3 - 7; 25 - 29), die von einem Röhrenmagazin (11) die Patronen durch eine Einrichtung insbesondere Wippe/Löffel (3; 25 - 29) zum Lauf (1) transportiert, und mit einem Verschluss, der die Patronen von der Patronenzufuhreinrichtung aufnimmt, in den Lauf schiebt und den Lauf verschließt, wobei die Einrichtung insbesondere Wippe/Löffel (3, 25, 29) der Patronenzufuhreinrichtung aus dem Zwischenraum zwischen dem Röhrenmagazin und dem Schloßblech (13) und/oder aus dem Zwischenraum zwischen dem Patronenlager und dem Schloß entfernbar ist und in diesem freien Zwischenraum (21) ein Patronen-Einsteckmagazine (16) einschiebbar ist, **dadurch gekennzeichnet, dass** die Wippe (3) von einer vorderen Stellung, bei der sie in den Zwischenraum (21) hineinreicht, in eine hintere Stellung, bei der sie den Zwischenraum freigibt, verschieblich ist.

3. Vorrichtung nach Anspruch 2, **dadurch gekennzeichnet, dass** die Achse (4) der Wippe (3) in einen Längsschlitz (8) (Langloch) oder in einer Längsnut verschieblich ist, wobei die Achse in ihren zwei Endstellungen lösbar arretiert ist.

4. Vorrichtung nach Anspruch 2 oder 3,
**dadurch gekennzeichnet, dass** der Längsschlitz (8) oder die Längsnut an mindestens einem Ende eine Rastausnehmung (9, 19) für die Achse aufweist.

5. Vorrichtung nach Anspruch 1,
**dadurch gekennzeichnet, dass** die Wippe (3) aus der Patronenzufuhreinrichtung (3 - 7) entfernbar ist.

6. Vorrichtung nach einem der vorherigen Ansprüche,
**dadurch gekennzeichnet, dass** die Wippe (3) von einem Kasten umgeben ist, der zusammen mit der Wippe gleich einem Einsteckmagazin aus der Waffe insbesondere nach unten entfernbar ist.

7. Vorrichtung nach einem der vorherigen Ansprüche,
**dadurch gekennzeichnet, dass** zumindest die oberste Patrone (15) im Einsteckmagazin (16) in der Weise schräg liegt, dass das vordere Ende höher liegt als der Patronenboden.

8. Vorrichtung nach Anspruch 6 oder 7,
**dadurch gekennzeichnet, dass** die übrigen Patronen (15) im Einsteckmagazin (16) parallel zur obersten Patrone liegen.

9. Vorrichtung nach einem der vorherigen Ansprüche,
**dadurch gekennzeichnet, dass** das Einsteckmagazine (16) in mindestens einer Seitenfläche Ausnehmungen (17) aufweist, in die die Greifer ausweichen, die die Patronenabgabe aus dem Röhrenmagazin (11) steuern.

10. Vorrichtung nach einem der vorherigen Ansprüche,
**dadurch gekennzeichnet, dass** das Einsteckmagazin (16) als ein- bzw. doppelreihiges Stangen-, Kasten- oder Trommelmagazin ausgebildet ist.

11. Vorrichtung nach einem der vorherigen Ansprüche mit einem Verschluß (22), durch den das hintere Laufende verschließbar ist, wenn die Patrone (15) in den Lauf eingeschoben ist, wobei auf der Unterseite des Verschlusses (22) eine waagerechte Platte (23) gegenüber dem Verschluß (22) verschieblich gelagert ist, die in der vorderen verschließenden Stellung des Verschlusses einen Riegel in eine Stellung bewegt, in der der Riegel den Verschluß gegenüber dem Systemkasten festhält,
**dadurch gekennzeichnet, dass** an der Unterseite des Verschlusses (22) ein die Platte (23) nach unten überragender Vorsprung (24) befestigt ist, durch den die oberste Patrone (15) des Einsteckmagazins (16) aus dem Magazin heraus in den Lauf schiebbar ist.

## Claims

1. Device to feed cartridges (15) from magazines in small arms, particularly in weapons with a cartridge feed device (3 - 7; 25 - 29), which conveys the cartridges from a tube magazine (11) through a device, particularly a rocker/scoop (3; 25 - 29), to the barrel (1) and with a lock, which takes the cartridges from the cartridge feed device, inserts them into the barrel and locks the barrel, in which the device, particularly a rocker/scoop (3, 25, 29) of the cartridge feed device, can be removed from the intermediate area between the tube magazine and the lock plate (13) and/or the intermediate area between the cartridge store and the lock and a plug-in cartridge magazine (16) can be inserted into this free intermediate area (21), **characterised in that** the rocker (25 - 29) is divided, particularly with an articulated part (25) on an axis (28) and an outer part (20) articulated on the articulated part (25), in which only the outer part (29) of the rocker in an upper more or less horizontal position, in which it extends into the intermediate area, can be swivelled downwards around another axis (30) into a lower more or less vertical position in order to release the intermediate area (21) and preferably can be locked in the upper position.

2. Device to feed cartridges (15) from magazines in small arms, particularly in weapons with a cartridge feed device (3 - 7; 25 - 29), which conveys the cartridges from a tube magazine (11) through a device, particularly a rocker/scoop (3; 25 - 29), to the barrel (1) and with a lock, which takes the cartridges from the cartridge feed device, inserts them into the barrel and locks the barrel, in which the device, particularly a rocker/scoop (3, 25, 29) of the cartridge feed device, can be removed from the intermediate area between the tube magazine and the lock plate (13) and/or the intermediate area between the cartridge store and the lock and a plug-in cartridge magazine (16) can be inserted into this free intermediate area (21), **characterised in that** the rocker (3) can be moved from a front position, in which it extends into the intermediate area (21), into a rear position, in which it releases the intermediate area.

3. Device according to claim 2, **characterised in that** the axis (4) of the rocker (3) can be moved into a longitudinal slit (8) (elongated hole) or in a longitudinal groove, in which the axis can be releasably locked in its two end positions.

4. Device according to claim 2 or 3,
**characterised in that** the longitudinal slit (8) or the longitudinal groove has a catch recess (9, 19) for the axis in at least one end.

5. Device according to claim 1,
**characterised in that** the rocker (3) can be removed from the cartridge feed device (3 - 7).

6. Device according to one of the previous claims,
**characterised in that** the rocker (3) is surrounded by a box, which can be removed from the weapon, particularly downwards, together with the rocker like a plug-in magazine.

7. Device according to one of the previous claims,
**characterised in that** at least the top cartridge (15) is slanting in the plug-in magazine (16) in such a way that the front end is higher than the bottom of the cartridge.

8. Device according to claim 6 to 7,
**characterised in that** the other cartridges (15) are parallel to the top cartridge in the plug-in magazine (16).

9. Device according to one of the previous claims,
**characterised in that** the plug-in magazine (16) has recesses (17) in at least one side, into which the grippers move, which control the delivery of the cartridges from the tube magazine (11).

10. Device according to one of the previous claims,
**characterised in that** the plug-in magazine (16) is made as a single or double row bar, box or drum magazine.

11. Device according to one of the previous claims with a lock (22), through which the rear end of the barrel can be locked, if the cartridge (15) is inserted into the barrel, in which a horizontal plate (23) is accommodated on the bottom of the lock (22) so that it can be moved opposite the lock (22), which in the front locking position of the lock moves a bolt into a position, in which the bolt can hold the lock against the system box,
**characterised in that** a projection (24) is fixed to the bottom of the lock (22), which extends downwards beyond the plate (23), through which the top cartridge (15) of the plug-in magazine (16) can be moved out of the magazine into the barrel.

## Revendications

1. Dispositif pour l'amenée de cartouches (15) à partir de magasins dans des armes à feu de poing, en particulier dans des fusils, comprenant un dispositif d'amenée de cartouches (3 - 7 ; 25 - 29), qui transporte les cartouches d'un magasin tubulaire (11) par un dispositif, en particulier bascule/cuiller (3 ; 25 - 29), en direction du canon (1), et avec un obturateur, qui reçoit les cartouches du dispositif d'amenée de cartouches, les pousse dans le canon et obture le canon, où le dispositif, en particulier bascule/cuiller (3, 25, 29) du dispositif d'amenée de cartouches, pouvant être retiré de l'espace intermédiaire entre le magasin tubulaire et la tôle de culasse (13) et/ou de l'espace intermédiaire entre le support de cartouches et la culasse, et un chargeur de cartouches (16) pouvant être inséré dans cet espace intermédiaire libre (21), **caractérisé en ce que** la bascule (25 - 29) est partagée, en particulier avec une partie articulée (25) sur un axe (28) et une partie extérieure (29), qui s'articule sur la partie articulée (25), où seule la partie extérieure (29) de la bascule pouvant pivoter vers le bas autour d'un axe supplémentaire (30), dans une position supérieure à peu près horizontale, dans laquelle elle s'engage dans l'espace intermédiaire, dans une position inférieure à peu près verticale, pour dégager l'espace intermédiaire (21), et être bloquée de préférence dans la position supérieure.

2. Dispositif pour l'amenée de cartouches (15) à partir de magasins dans des armes à feu de poing, en particulier dans des fusils, comprenant un dispositif d'amenée de cartouches (3 - 7 ; 25 - 29), qui transporte les cartouches d'un magasin tubulaire (11) par un dispositif, en particulier bascule/cuiller (3 ; 25 - 29), en direction du canon (1), et avec un obturateur, qui reçoit les cartouches du dispositif d'amenée de cartouches, les pousse dans le canon et obture le canon, où le dispositif, en particulier bascule/cuiller (3, 25, 29) du dispositif d'amenée de cartouches, pouvant être retiré de l'espace intermédiaire entre le magasin tubulaire et la tôle de culasse (13) et/ou de l'espace intermédiaire entre le support de cartouches et la culasse, et un chargeur de cartouches (16) pouvant être inséré dans cet espace intermédiaire libre (21), **caractérisé en ce que** la bascule (3) est mobile d'une position avant, dans laquelle elle s'engage dans l'espace intermédiaire (21), dans une position arrière, dans laquelle elle dégage l'espace intermédiaire.

3. Dispositif suivant la revendication 2, **caractérisé en ce que** l'axe (4) de la bascule (3) est mobile dans une fente longitudinale (8) (trou oblong) ou dans une gorge longitudinale, l'axe étant bloqué de façon amovible dans ses deux positions extrêmes.

4. Dispositif suivant la revendication 2 ou 3, **caractérisé en ce que** la fente longitudinale (8) ou la gorge longitudinale présente sur au moins une extrémité un creux d'encliquetage (9, 19) pour l'axe.

5. Dispositif suivant la revendication 1, **caractérisé en ce que** la bascule (3) peut être retirée du dispositif d'amenée de cartouches (3 - 7).

6. Dispositif suivant l'une des revendications précédentes, **caractérisé en ce que** la bascule (3) est entourée par un caisson, qui peut être retiré de l'arme avec la bascule, comme un chargeur, en particulier vers le bas.

7. Dispositif suivant l'une des revendications précédentes, **caractérisé en ce qu'**au moins la cartouche supérieure (15) se situe en oblique dans le chargeur (16) de manière que l'extrémité avant se situe à un niveau plus élevé que le fond de cartouche.

8. Dispositif suivant la revendication 6 ou 7, **caractérisé en ce que** les cartouches restantes (15) se situent dans le chargeur (16) parallèlement à la cartouche supérieure.

9. Dispositif suivant l'une des revendications précédentes, **caractérisé en ce que** le chargeur (16) présente dans au moins une surface latérale des creux (17), dans lesquels se déportent les griffes qui commandent la distribution de cartouches hors du magasin tubulaire (11).

10. Dispositif suivant l'une des revendications précédentes, **caractérisé en ce que** le chargeur (16) est configuré sous forme de magasin à tambour, à caissons ou à barres à simple et/ou double rangée.

11. Dispositif suivant l'une des revendications précédentes avec un obturateur (22), qui permet d'obturer l'extrémité arrière du canon, lorsque la cartouche (15) est insérée dans le canon, où une plaque horizontale (23) étant montée mobile par rapport à l'obturateur (22) sur le côté inférieur de ce dernier, laquelle plaque déplace, dans la position de fermeture avant de l'obturateur, un verrou dans une position dans laquelle le verrou maintient l'obturateur par rapport au caisson de système, **caractérisé en ce qu'**une saillie (24) dépassant vers le bas de la plaque (23) est fixée sur le côté inférieur de l'obturateur (22), par laquelle la cartouche supérieure (15) du chargeur (16) peut être poussée hors du magasin dans le canon.
